# EUROPÄISCHE PATENTSCHRIFT

(11) **EP 1 212 563 B1**
(45) Veröffentlichungstag und Bekanntmachung des Hinweises auf die Patenterteilung: **06.04.2005**
(21) Anmeldenummer: 00958271.9
(22) Anmeldetag: 11.09.2000
(51) Int. Cl.: F16K 31/68

(54) **EINBAUVENTIL FÜR EINEN GLIEDERHEIZKÖRPER**
INSERT VALVE FOR A SECTIONAL RADIATOR
SOUPAPE A ENCASTRER POUR UN RADIATEUR A ELEMENTS MULTIPLES

(30) Priorität: 16.09.1999 DE 19944364
(43) Veröffentlichungstag der Anmeldung: 12.06.2002
(73) Patentinhaber: Danfoss A/S, 6430 Nordborg (DK)
(72) Erfinder: GARM, Fester, DK-8600 Silkeborg (DK)
(86) Internationale Anmeldenummer: PCT/DK2000/000497
(87) Internationale Veröffentlichungsnummer: WO 2001/020207

(56) Entgegenhaltungen:
- DE-A1- 4 330 149

## Beschreibung

Die Erfindung bezieht sich auf ein Einbauventil für einen Gliederheizkörper, mit einem Gehäuse, das das erste Glied durchsetzt, einen Ventilsitz trägt, der mit einem von außen betätigbaren Verschlußstück zusammenwirkt, sowie einen vom Gehäuseumfang ausgehenden Eintrittskanal und einen zum zweiten Glied führenden Austrittskanal aufweist.

Ein solches Einbauventil ist aus DE 43 30 149 A1 bekannt. Es steuert, da es mit dem Vorlauf verbunden ist, den Durchfluß des Wärmeträgers vom ersten Glied zum zweiten Glied und damit allen weiteren Gliedern des Heizkörpers. Das Gehäuse besitzt einen Eintrittskanal, der aus einer Radialbohrung und einer zum Ventilsitz führenden Axialbohrung besteht. Der Austrittskanal wird durch eine Durchgangsbohrung gebildet, die den Raum neben dem Verschlußstück mit der dem zweiten Glied zugewandten Stirnseite des Gehäuses verbindet. Das Gehäuse hat daher einen sehr komplizierten Aufbau und ist in der Herstellung teuer.

Der Erfindung liegt die Aufgabe zugrunde, ein Einbauventil der eingangs beschriebenen Art anzugeben, das einen einfacheren Aufbau besitzt und daher kostengünstiger hergestellt werden kann.

Diese Aufgabe wird erfindungsgemäß durch die Merkmale des Anspruchs 1 gelöst.

Dadurch, daß das Verschlußstück druckentlastet ist, vorzugsweise einen vollständigen Druckausgleich erfährt, kann der Eintrittskanal mit geringer Länge seitlich angeordnet werden und der Austrittskanal zentrisch an den Ventilsitz anschließen. Dies ergibt eine einfache und preiswert herstellbare Konstruktion. Man kann sogar zu einem großen Teil für bereits vorhandene Ventile produzierte Gehäuse- und Buchsenteile verwenden. Infolge der Druckentlastung kann man thermostatische Betätigungselemente mit geringerer Stellkraft und daher kleinen Abmessungen verwenden.

Eine besonders effektive Druckentlastung bezüglich des Austrittsdrucks ergibt sich dadurch, daß das Verschlußstück auf seiner dem Ventilsitz abgewandten Seite abgedichtet in einen Zylinderraum greift, dessen wirksame Druckfläche im wesentlichen gleich der vom Ventilsitz umschlossenen Fläche ist, und daß der Zylinderraum mit dem Raum innerhalb des Ventilsitzes verbunden ist.

Hierbei ist es empfehlenswert, daß das Verschlußstück von mindestens einem Druckentlastungskanal durchsetzt ist.

Günstig ist es auch, daß das Verschlußstück einen Bereich aufweist, in dem sein Querschnitt zum Ventilsitz hin zunimmt, und daß ein nahe der dem Ventilsitz abgewandten Stirnfläche des Verschlußstückes angeordneter Ringflansch diesen Bereich teilweise überlappt und von dem auf den Bereich wirkenden Druck belastet ist. Dies erlaubt unter Berücksichtigung des Überlappungsbereiches von Ventilsitz und Verschlußstück eine weitgehende oder vollständige Druckentlastung auch auf der Eintrittsseite.

Eine weitere Verbesserung erhält man dadurch, daß dem Ventilsitz außen eine Umfangsrinne vorgeschaltet ist.

Mit Vorteil ist zur Bildung des Eintrittskanal ein Ausschnitt in der Gehäusewand vorgesehen. Dies führt zu einer sehr einfachen Konstruktion mit kurzem Eintrittskanal.

Vorteile bietet es auch, daß zwischen Ausschnitt und Verschlußstück eine den Querschnitt des Eintrittskanals bestimmende Voreinstellbuchse vorgesehen ist. Es läßt sich daher auch eine Voreinstellung des kᵥ-Werts vornehmen. Man kann sogar zu einem großen Teil für bereits vorhandene Ventile produzierte Gehäuse- und Buchsenteile verwenden.

Empfehlenswert ist es, daß das Gehäuse zur Bildung des Austrittskanals ein an den Ventilsitz anschließendes Rohr aufweist. Dieses Rohr kann einen vergleichsweise großen Durchmesser haben und daher die Drosselverluste mindern.

Günstig ist es, daß das Rohr am freien Ende eine Platte mit einer Scheibendichtung zur Anlage an eine ein erstes und zweites Glied verbindende Muffe trägt. Durch Einschrauben des Einbauventils wird gleichzeitig die Scheibendichtung gegen die Muffe gedrückt, so daß sich eine sichere Abdichtung ergibt.

Eine ebenfalls vorteilhafte Alternative besteht darin, daß das Rohr am Umfang eine Ringdichtung zum Einschieben in eine erstes und zweites Glied verbindenden Muffe trägt. Dies setzt lediglich eine Muffe mit zylindrischem Innenumfang voraus.

In weiterer Ausgestaltung der Erfindung ist dafür gesorgt, daß das Gehäuse ein Einschraubteil und einen daran befestigten Fortsatz aufweist, der zumindest den Ventilsitz und den Austrittskanal umfaßt. Unter Beibehaltung des Einschraubteils können unterschiedliche Fortsätze verwendet werden, die dem jeweiligen Anwendungszweck speziell angepaßt sind.

Günstig ist es hierbei, daß der Fortsatz aus Kunststoff besteht. Der Kunststoff läßt sich durch Spritzen oder auch durch nachträgliche Bearbeitung leicht in die gewünschte Form bringen.

Die Erfindung wird nachstehend anhand in der Zeichnung dargestellter bevorzugter Ausführungsbeispiele näher erläutert. Es zeigen:
- Fig. 1: einen Teilquerschnitt durch ein eingebautes Einbauventil gemäß der Erfindung,
- Fig. 2: einen Schnitt durch eine abgewandelte Form des Einbauventils und
- Fig. 3: eine vergrößerte Darstellung des Bereiches A in Fig. 2.

Ein Gliederheizkörper 1 weist mehrere Glieder 2, 3 auf, die mit Hilfe von Muffen 4, die teils Linksgewinde, teils Rechtsgewinde besitzen, miteinander verbunden sind. Der Hohlraum 5 des ersten Gliedes 2 ist am unteren Ende mit einem Vorlauf-Anschluß versehen. Ein Einbauventil 6 steuert den Übergang des Wärmeträgers vom Hohlraum 5 zum Hohlraum 7 des zweiten Gliedes 3, das über mehrere weitere Glieder mit dem Rücklauf-Anschluß verbunden ist. Den Strömungsverlauf deuten die Pfeile 8 und 9 an.

Das Einbauventil 6 wird von einer Schraubbuchse 10 an der Stirnseite des ersten Gliedes 2 gehalten. Es besitzt ein Gehäuse 11, das einen Einschraubteil 12 und einen Fortsatz 13 aufweist. Der Einschraubteil 12 ist über ein Gewinde 14 mit der Buchse 10 und über ein Gewinde 15 mit dem Fortsatz 13 verbunden. Der Fortsatz weist einen Ventilsitz 16 auf, der mit einem Verschlußstück 17 zusammenwirkt, das Druckentlastungskanäle 18 aufweist und über einen Ventilstößel 19 von einem Thermostataufsatz 20 her betätigt wird. Weitere Merkmale, die eine Druckentlastung bewirken, werden in Verbindung mit den Fig. 2 und 3 beschrieben. Ein Ausschnitt in der Wand des Fortsatzes 13 dient als Eintrittskanal 21, ein an den Ventilsitz 16 anschließendes Rohr als Austrittskanal 22. An dieses Rohr schließt eine Platte 23 an, die eine Dichtungsscheibe 24 trägt. Beim Einschrauben des Einbauventils wird daher die Dichtungsscheibe 24 gegen die Stirnfläche der Muffe 4 dichtend angedrückt. Zwischen Verschlußstück 18 und der Umfangswand des Gehäuses 11 befindet sich noch eine Voreinstellbuchse 25, die mit Hilfe des Stellringes 26 verdreht werden kann, um den kᵥ-Wert des Ventils voreinzustellen.

Bei der Ausführungsform nach Fig. 2 und 3 werden für entsprechende Teile um 100 erhöhte Bezugszeichen verwendet. Wiederum besitzt das Einbauventil 106 ein Gehäuse 111, das ein Einschraubteil 112 mit einem Gewinde 114, und einen Fortsatz 113 aufweist. Der Fortsatz 113 weist den Ventilsitz 116 und den Austrittskanal 122 auf. Der Eintrittskanal 121 wird durch einen Ausschnitt in der Gehäusewand gebildet. Ein Verschlußstück 117 wird über einen Stößel 119 von außen her betätigt. Zwischen Gehäuse 111 und dem Verschlußstück 117 befindet sich eine Voreinstellbuchse 125, die mit Hilfe des Drehknopfes 126 gedreht werden kann und dabei den Eintrittskanal 121, der die Form eines Ausschnitts der Gehäusewand hat, mehr oder weniger abdeckt.

Zu ergänzen ist noch, daß der Ventilstößel 119 durch eine Öffnungsfeder 127 belastet ist, die sich an der Voreinstellbuchse abstützt. Außerdem ist der Austrittskanal 122 am Umfang mit einer Ringdichtung 123 versehen, so daß er in den zylindrischen Innenraum einer nicht veranschaulichten Muffe, die der Verbindung zweier Glieder dient, geschoben werden kann.

Wichtig ist es, daß das Verschlußstück 117 vorzugsweise weitgehend oder vollständig druckentlastet ist, damit die von außen aufzubringenden Betätigungskräfte einen einwandfreien Betrieb ermöglichen. Zu diesem Zweck sind die folgenden Maßnahmen vorgesehen:

Das Verschlußstück 117 ist von mehreren Druckentlastungskanälen 118 durchsetzt, die die Verbindung zu einem Zylinderraum 128 herstellen, dessen wirksame Querschnittsfläche gleich derjenigen des Austrittskanals 122, also der innerhalb des ventilsitzes 116 liegenden und damit der vom Ausgangsdruck beaufschlagten Fläche des Verschlußstücks 117 ist.

An der Außenseite weist das Verschlußstück 117 einen Bereich 129 mit zum Ventilsitz 116 hin zunehmendem Querschnitt, hier begrenzt durch eine Konusfläche, auf. Es folgt eine Zylinderfläche 130 und ein Ringflansch 131, der am Umfang der Zylinderkammer 128 dichtend anliegt. Der Bereich 129 ist notwendig, damit der Ventilsitz 116 überdeckt wird. Die teilweise Überlappung des Bereichs 129 durch den Ringflansch 131 bewirkt unter Berücksichtigung des Überlappungsbereiches zwischen Verschlußstück 117 und Ventilsitz 116 eine vollständige oder wenigstens teilweise Entlastung des Eintrittsdrucks.

Der im Querschnitt gerundete Ventilsitz 116 bildet eine Art Wall an der Innenseite einer Umfangsrinne 132. Dies führt in Verbindung mit der Stirnseite des Verschlußstücks 117 eingangsseitig zu einem Druckanstieg, der durch "++" gekennzeichnet ist, und ausgangsseitig zu einer Druckabsenkung, die durch "--" gekennzeichnet ist. Hierdurch wird ein Flattern oder Klappern des Verschlußstücks, wie es insbesondere bei Verschlußstücken oder Ventilsitzen aus elastischem Material auftritt, behoben.

Von den veranschaulichten Ausführungsbeispielen kann in vielfacher Hinsicht abgewichen werden, ohne den in den Ansprüchen definierten Schutzumfang zu verlassen. Der Fortsatz 13 oder 113 kann aus Metall oder vorzugsweise aus Kunststoff bestehen. Er kann auch als ein teleskopartig verschiebbares Zylinderteil mit eingebauter Feder zwecks Toleranzausgleich ausgebildet sein. Viele Teile des Einbauventils 6 oder 106 können mit denjenigen bereits auf dem Markt befindlicher Ventile übereinstimmen. Dies erlaubt eine Fertigung in großen Serien, so daß auch hierdurch die Kosten gesenkt werden. Die Glieder des Heizkörpers können unter Fortfall der Verbindungsmuffe 4 auch miteinander verschweißt sein.

## Patentansprüche

1. Einbauventil für einen Gliederheizkörper, mit einem Gehäuse, das das vorlaufseitige, erste Glied durchsetzt, einen Ventilsitz trägt, der mit einem von außen betätigbaren Verschlußstück zusammenwirkt, sowie einen vom Gehäuseumfang ausgehenden Eintrittskanal und einen zum zweiten Glied führenden Austrittskanal aufweist, **dadurch gekennzeichnet, daß** das Verschlußstück (17; 117) druckentlastet ist, daß der Eintrittskanal (21; 121) seitlich neben dem Verschlußstück (17; 117) vorgesehen und durch einen Ausschnitt in der Gehäusewand gebildet ist und daß der Austrittskanal (22; 122) auf der dem Verschlußstück abgewandten Seite an den Ventilsitz (16; 116) anschließt.

2. Einbauventil nach Anspruch 1, **dadurch gekennzeichnet, daß** das Verschlußstück (17; 117) auf seiner dem Ventilsitz (116) abgewandten Seite abgedichtet in einen Zylinderraum (128) greift, dessen wirksame Druckfläche etwa gleich der vom Ventilsitz (116) umschlossenen Fläche ist, und daß der Zylinderraum (128) mit dem Raum innerhalb des Ventilsitzes (116) verbunden ist.

3. Einbauventil nach Anspruch 2, **dadurch gekennzeichnet, daß** das Verschlußstück (17; 117) von mindestens einem Druckentlastungskanal (18; 118) durchsetzt ist.

4. Einbauventil nach einem der Ansprüche 1 bis 3, **dadurch gekennzeichnet, daß** das Verschlußstück (117) einen Bereich (129) aufweist, in dem sein Querschnitt zum Ventilsitz (16; 116) hin zunimmt, und daß ein nahe der dem Ventilsitz abgewandten Stirnfläche des Verschlußstückes (117) angeordneter Ringflansch (131) diesen Bereich (129) teilweise überlappt und von dem auf den Bereich wirkenden Druck belastet ist.

5. Einbauventil nach einem der Ansprüche 1 bis 4, **dadurch gekennzeichnet, daß** dem Ventilsitz (116) außen eine Umfangsrinne (132) vorgeschaltet ist.

6. Einbauventil nach einem der Ansprüche 1 bis 5, **dadurch gekennzeichnet, daß** zwischen Ausschnitt und Verschlußstück (17; 117) eine den Querschnitt des Eintrittskanals (21; 121) bestimmende Voreinstellbuchse (25; 125) vorgesehen ist.

7. Einbauventil nach einem der Ansprüche 1 bis 6, **dadurch gekennzeichnet, daß** das Gehäuse (11; 111) zur Bildung des Austrittskanals (22; 122) ein an den Ventilsitz (16; 116) anschließendes Rohr aufweist.

8. Einbauventil nach Anspruch 7, **dadurch gekennzeichnet, daß** das Rohr am freien Ende eine Platte (23) mit einer Scheibendichtung (24) zur Anlage an eine ein erstes und zweites Glied (2, 3) verbindende Muffe (4) trägt.

9. Einbauventil nach Anspruch 7, **dadurch gekennzeichnet, daß** das Rohr am Umfang eine Ringdichtung (123) zum Einschieben in eine erstes und zweites Glied verbindenden Muffe trägt.

10. Einbauventil nach einem der Ansprüche 1 bis 8, **dadurch gekennzeichnet, daß** das Gehäuse (11; 111) ein Einschraubteil (12; 112) und einen daran befestigten Fortsatz (13; 113) aufweist, der zumindest den Ventilsitz (16; 116) und den Austrittskanal (22; 122) umfaßt.

11. Einbauventil nach Anspruch 10, **dadurch gekennzeichnet, daß** der Fortsatz (13; 113) aus Kunststoff besteht.

## Claims

1. Insert valve for a radiator, with a housing, said valve penetrating the inlet-side first element, carrying a valve seat, which interacts with a closing member, which can be activated from the outside, as well as an inlet channel originating from the housing circumference and an outlet channel leading to the second element, **characterised in that** the closing member (17; 117) is pressure-relieved; that the inlet channel (21; 121) is provided laterally next to the closing member (17; 117) and is formed by a cut-out in the housing wall; and that the outlet channel (22; 122) connects to the valve seat (16; 116) on the side facing away from the closing member.

2. Insert valve according to claim 1, **characterised in that** on the side facing away from the valve seat (116), the closing member (17; 117) engages sealingly in a cylinder chamber (128), whose active surface is approximately equal to the surface surrounded by the valve seat (116) and that the cylinder chamber (128) is connected with the chamber inside the valve seat (116).

3. Insert valve according to claim 2, **characterised in that** the closing member (17; 117) is penetrated by at least one pressure relief channel (18; 118).

4. Insert valve according to one of the claims 1 to 3, **characterised in that** the closing member (117) has an area (129), in which its cross-section increases in the direction of the valve seat (16, 116), and that an annular flange (131) located close to the front face of the closing member (117) facing away from the valve seat overlaps this area partly and is loaded by the pressure acting upon the area.

5. Insert valve according to one of the claims 1 to 4, **characterised in that** outside the valve seat (116) a circumferential groove (132) is connected in series with the valve seat (116).

6. Insert valve according to one of the claims 1 to 5, **characterised in that** a presetting bush (25; 125) determining the cross-section of the inlet channel (21; 121) is provided between the cutout and the closing member (17; 117).

7. Insert valve according to one of the claims 1 to 6, **characterised in that** for forming the outlet channel (22; 122) the housing (11; 111) has a pipe connecting to the valve seat (16; 116).

8. Insert valve according to claim 7, **characterised in that** on its free end the pipe carries a plate (23) with a disc sealing (24) for bearing on a coupling (4) connecting a first and a second element (2, 3).

9. Insert valve according to claim 7, **characterised in that** on its circumference, the pipe carries an annular sealing (123) for insertion into a coupling connecting a first and a second element.

10. Insert valve according to one of the claims 1 to 8, **characterised in that** the housing (11; 111) has a threaded part (12; 112) and an extension (13; 113) fixed on said threaded part (12; 112); the extension (13; 113) comprising at least the valve seat (16; 116) and the outlet channel (22; 122).

11. Insert valve according to claim 10, **characterised in that** the extension (13; 113) is made of a plastic material.

## Revendications

1. Soupape intégrée pour un radiateur à éléments multiples, comportant un boîtier, que le premier élément aller traverse, et porte un siège de soupape, qui coopère avec un organe de fermeture pouvant être actionné de l'extérieur, ainsi qu'un canal d'entrée qui sort de la périphérie du boîtier et possède un canal de sortie qui aboutit au second élément, **caractérisé en ce que** l'organe de fermeture (17;117) est détendu du point de vue pression, que le canal d'entrée (21;121) est prévu latéralement à côté de l'organe de fermeture (17;117) et est formé par une découpe dans la paroi du boîtier, et que le canal de sortie (22;122) se raccorde, sur le côté tourné à l'opposé de l'organe de fermeture, au siège de soupape (16; 116).

2. Soupape intégrée selon la revendication 1, **caractérisée en ce que** l'organe de fermeture (17;117) s'engage, d'une manière étanchéifiée au niveau de son côté tourné à l'opposé du siège de soupape (116), dans une chambre de cylindre (128), dont la surface de pression active est approximativement égale à la surface entourée par le siège de soupape (116), et que la chambre de cylindre (128) est reliée à la chambre située à l'intérieur du siège de soupape (116).

3. Soupape intégrée selon la revendication 2, **caractérisée en ce que** l'organe de fermeture (17;117) est traversé par au moins un canal de détente de pression (18; 118).

4. Soupape intégrée selon l'une des revendications 1 à 3, **caractérisée en ce que** l'organe de fermeture (117) comporte une zone (129), dans laquelle sa section transversale augmente en direction du siège de soupape (16, 116), et qu'une bride annulaire (131), qui est disposée à côté de la face frontale de l'organe de fermeture (117), tournée à l'opposé du siège de soupape, chevauche partiellement cette zone (129) et est chargée par la pression agissant sur la zone.

5. Soupape intégrée selon l'une des revendications 1 à 4, **caractérisée en ce qu'**une gorge périphérique (132) est disposée extérieurement en amont du siège de soupape (116).

6. Soupape intégrée selon l'une des revendications 1 à 5, **caractérisée en ce qu'**entre la découpe et l'organe de fermeture (17;117) est prévue une douille de préréglage (25;125), qui détermine la section transversale du canal d'entrée (21;121).

7. Soupape intégrée selon l'une des revendications 1 à 6, **caractérisée en ce que** le boîtier (11;111) comporte, pour la formation du canal de sortie (22;122), un tube qui se raccorde au siège de soupape (16; 116) .

8. Soupape intégrée selon la revendication 7, **caractérisée en ce que** le tube porte, sur son extrémité, une plaque (23) comportant une garniture d'étanchéité en forme de disque (24) destinée à s'appliquer contre un manchon (4) reliant les premier et second organes (2,3).

9. Soupape intégrée selon la revendication 7, **caractérisée en ce que** le tube porte, sur la périphérie, une garniture d'étanchéité annulaire (123) destinée à être insérée dans un manchon reliant des premier et second organes.

10. Soupape intégrée selon l'une des revendications 1 à 8, **caractérisée en ce que** le boîtier (11; 111) comporte une partie vissable (12; 112) et un prolongement (23;113) fixé à cette partie vissable et qui comprend au moins le siège de soupape (16;116) et le canal de sortie (22;122).

11. Soupape intégrée selon la revendication 10, **caractérisée en ce que** le prolongement (13;113) est formé d'une matière plastique.
